# EUROPÄISCHE PATENTSCHRIFT

(11) **EP 0 023 998 B1**
(45) Veröffentlichungstag und Bekanntmachung des Hinweises auf die Patenterteilung: **06.04.1983**
(21) Anmeldenummer: 80104418.1
(22) Anmeldetag: 26.07.1980
(51) Int. Cl.: F02P 3/04

(54) **Zündeinrichtung für Brennkraftmaschinen**
Ignition device for internal-combustion engines
Installation d'allumage pour moteurs à combustion interne

(30) Priorität: 14.08.1979 DE 2932894
(43) Veröffentlichungstag der Anmeldung: 18.02.1981
(73) Patentinhaber: Schmiga, Hubert, D-7015 Korntal-Münchingen (DE)
(72) Erfinder: Schmiga, Hubert, D-7015 Korntal-Münchingen (DE)
(74) Vertreter: Thul, Leo, Dipl.-Phys.

## Beschreibung

Die Erfindung bezieht sich auf eine elektronische Zündeinrichtung für Brennkraftmaschinen, insbesondere Otto-Motoren.

Derartige Zündeinrichtungen sind in einer Vielzahl von Ausführungsformen bekannt geworden. Gemeinsam ist allen, dass die im Primärstromkreis der Zündspule früher vorgesehenen mechanischen Kontakte durch Schalttransistoren ersetzt sind, wobei der nach wie vor vorhandene mechanische Zündunterbrecher nur noch zur Steuerung des Schalttransistors dient.

Gemeinsam ist auch allen bekannten Zündeinrichtungen, dass der Stromfluss in der Zündspule und damit der Zündfunke vom induktiven und Ohm'schen Widerstand der Zündspule abhängig ist, d.h. nämlich, abhängig von der Drehzahl des Motors ändert sich der Stromfluss; bei geringer Drehzahl des Motors ist der Ohm'sche Widerstand massgebend für den Stromfluss, bei hoher Drehzahl des Motors der induktive Scheinwiderstand. Bei steigender Drehzahl bzw. Schalthäufigkeit steigt nämlich der Scheinwiderstand linear an und der Stromfluss wird geringer; damit wird die I ntensität des Zündfunkens immer kleiner, bis sie bei Überschreiten einer bestimmten Schaltfrequenz so gering wird, dass der Zündfunken abreisst.

Zur Vermeidung dieses Nachteils liegt der Erfindung die Aufgabe zugrunde, eine Zündschaltung zu schaffen, bei der der Stromfluss in der Zündspule insbesonders unabhängig von der Schaltfrequenz des Zündunterbrechers ist.

Gegenstand der Erfindung ist also eine elektronische Zündeinrichtung für Brennkraftmaschinen, bei der die Primärseite der Zündspule mit der vom mechanischen Zündunterbrecher gesteuerten Verstärkerschaltung verbunden ist.

Die Erfindung besteht darin, dass Schaltungsmittel vorgesehen sind, die die Zuschaltung einer von der Motordrehzahl abhängigen Gleichspannung zwischen Primärseite der Zündspule und dem Pluspol der Stromversorgung bewirken.

Als Gleichspannungsquelle kann vorzugsweise ein DC-DC-Wandler verwendet werden, dessen Eigenfrequenz etwa 10 kHz beträgt.

Die vom Wechselrichter erzeugte Wechselspannung kann mittels einer Brückenschaltung gleichgerichtet werden; unter Umständen ist es jedoch vorteilhafter, die beiden Enden der Sekundärwicklung eines mit dem Wechselrichter verbundenen Transformators über je eine Diode mit der Primärseite der Zündspule und die Mittelanzapfung der Sekundärspule mit dem positiven Pol der Versorgungsbatterie zu verbinden, wobei noch zur Glättung ein Kondensator zwischen Zündspule und Batterie vorgesehen sein kann.

Die Erfindung hat einmal den Vorteil, dass der Stromfluss in der Zündspule unabhängig von der Drehzahl des Motors ist; zum anderen werden Schwankungen der Batteriespannung automatisch ausgeglichen. So kann z.B. die Batteriespannung bei kalter Temperatur auf 50% ihres Normalwertes absinken; durch die erfindungsgemässe Schaltung wird dann die Spannung automatisch angehoben, wobei die Spannungserhöhung automatisch durch eine Regelschaltung erfolgt.

Die Erfindung wird im folgenden anhand eines Ausführungsbeispiels näher erläutert.

Alle zum Verständnis der Erfindung nicht erforderlichen Einzelheiten sind in den Figuren weggelassen.

So ist die eigentliche Zündschaltung 1 schematisch dargestellt, deren Ausgang mit der Primärseite 3 der Zündspule verbunden ist. Der Zündunterbrecher ist mit 2 bezeichnet. Bis hierher entspricht das Beispiel einer beliebigen bekannten Zündeinrichtung.

Gemäss der Erfindung ist nun eine zusätzliche Schaltung vorgesehen, die eine zusätzliche Spannung mit der Batteriespannung in Reihe schaltet. Die Schaltung besteht im wesentlichen aus einem Transformator 4, der primärseitig von dem Wechselrichter 8 angesteuert wird und dessen Sekundärspannung gleichgerichtet wird. Hierzu sind die beiden Enden der Sekundärspule 5 des Transformators 4 über je einen Gleichrichter 6 bzw. 7 mit der Primärspuie 3 verbunden, während die Mittelanzapfung der Sekundärspule 5 mit dem positiven Pol der Versorgungsbatterie verbunden ist. Die Wirkungsweise wird weiter unten noch näher erläutert. Bei Ansteigen der Motordrehzahl erhöht sich dann noch bei konstanter Batteriespannung die Spannung am Transformator 4, so dass der Stromfluss durch die Zündspule konstant bleibt. Sinkt andererseits die Batteriespannung ab, dann wird dies durch die zusätzlich erzeugte Spannung ausgeglichen.

Ein Beispiel für den Wechselrichter ist in Fig. 2 dargestellt.

Der Wechselrichter besteht aus dem IC-Generator 18, der an seinen Ausgängen 9 und 10 abwechselnd Rechteckimpulse abgibt, die an den Transistor 11 bzw. 12 gelangen und nach Verstärkung durch den Transistor 13 bzw. 14 den beiden Enden 15 bzw. 16 der Primärspule 17 des Transformators 4 zugeleitet werden.

Die Wirkungsweise dieser Schaltung ist nun folgende:
Wenn die Basis der PNP-Transistoren 11 und 12 auf Null ist, sind diese leitend, so daß positives Potential an die Basis des betreffenden NPN-Leistungstransistors 13 bzw. 14 gelangt.

Ist so beispielsweise der Transistor 13 leitend, dann fließt ein Strom über die obere Hälfte der Primärspule 17 und den Widerstand R gegen Null, wobei am Widerstand R eine Spannung abfällt, die dem IC als Regelspannung zugeführt wird und dadurch eine Stromregelung bewirkt. Am Widerstand R wird nämlich der Strom der Primärseite des Wechselrichters erfasst.

Der Widerstand R ist mit dem IC-Generator 18 verbunden und liefert so eine Regelspannung an diesen; die Regelspannung dient zur Impulsbreitenregelung in der Weise, dass der Ausgangsstrom des IC-Generators 18 konstant bleibt. Auf diese Weise erhält man also eine automatische Stromregelung für die Zündspule.

Auf der Sekundärseite des Transformators 4 entsteht eine entsprechende Spannung, die über die Gleichrichter 6 und 7 gleichgerichtet wird und der Betriebsspannung zuschaltbar ist. Die Höhe dieser Spannung ist von der Drehzahl des Motors abhängig. Denn der durch die Zündspule fliessende Strom wird in der Sekundärspule 5 des Transformators 4 erfasst und durch die enge Kopplung galvanisch getrennt auf die Primärspule übertragen.

Diese Stromänderung wirkt sich auf den Widerstand R aus und wird auf den IC-Generator zurückgekoppelt, der seinerseits dann einen konstanten Stromfluss in der Zündspule unabhängig von der Drehzahl bewirkt.

Die Grösse des Stromes durch die Zündspule hängt also von der Anzahl der Zündfunken, d.h. von der Motordrehzahl ab.

## Patentansprüche

1. Elektronische Zündeinrichtung für Brennkraftmaschinen, bei der die Primärseite (3) der Zündspule mit der vom mechanischen Zündunterbrecher (2) gesteuerten Verstärkerschaltung (1) verbunden ist, dadurch gekennzeichnet, dass Schaltungsmittel (4 bis 8) vorgesehen sind, die die Zuschaltung einer von der Motordrehzahl abhängigen Gleichspannung zwischen Primärseite (3) der Zündspule und dem Pluspol der Stromversorgung bewirken.

2. Elektronische Zündeinrichtung nach Patentanspruch 1, dadurch gekennzeichnet, dass die Gleichspannung mittels eines von einem Wechselrichter (8) primärseitig angesteuerten Transformators (4) erzeugbar ist, dessen Sekundärspannung nach Gleichrichtung zwischen Zündspule (3) und Pluspol der Batterie schaltbar ist.

3. Elektronische Zündeinrichtung nach Patentanspruch 2, dadurch gekennzeichnet, dass die Gleichrichterschaltung als Brückenschaltung mit den Gleichrichtern (6, 7) ausgebildet ist und dass die Mittelanzapfung der Sekundärspule (5) des Transformators (4) mit dem positiven Pol der Versorgungsspannung verbunden ist.

4. Elektronische Zündeinrichtung nach Patentanspruch 3, dadurch gekennzeichnet, dass der Wechselrichter (8) als DC-DC-Wandlerausgelegt ist, dessen Eigenfrequenz etwa 10 kHz beträgt.

5. Elektronische Zündeinrichtung nach Patentanspruch 4, dadurch gekennzeichnet, dass die Mittelanzapfung der Primärspule (17) des Transformators (4) einerseits über den Widerstand (R) mit dem negativen Pol der Versorgungsspannung und andererseits mit dem IC-Generator (18) im Sinne einer Stromregelung verbunden ist.

## Claims

1. Electronic ignition device for internal- combustion engines, wherein the primary (3) of the ignition coil is connected to the amplifier circuit (1) controlled by the mechanical contact breaker (2), characterized in that circuit means (4 to 8) are provided which cause a direct voltage dependent on engine speed to be applied between the primary (3) of the ignition coil and the positive terminal of the power supply.

2. An electronic ignition device as claimed in claim 1, characterized in that the direct voltage can be generated by means of a transformer (4) whose primary winding is controlled by an inverter (8), and whose secondary voltage can be applied between the ignition coil (3) and the positive terminal of the battery after rectification.

3. An electronic ignition device as claimed in claim 2, characterized in that the rectifier circuit is designed as a bridge circuit with rectifiers (6, 7), and that the center tap of the secondary winding (5) of the transformer (4) is connected to the positive terminal of the power supply.

4. An electronic ignition device as claimed in claim 3, characterized in that the inverter (8) is designed as a DC-to-DC converter whose natural frequency is about 10 kHz.

5. An electronic ignition device as claimed in claim 4, characterized in that the center tap of the primary winding (17) of the transformer (4) is connected to the negative terminal of the power supply via a resistor (R) and to an IC generator (18) to provide current regulation.

## Revendications

1. Installation d'allumage électronique pour moteurs à combustion interne chez laquelle le côté primaire de la bobine d'allumage est connecté avec le circuit d'amplificateur commandé par l'interrupteur mécanique de l'allumage marqué de manière que des moyens de couplage sont prévus qui effectuent un autre couplage d'une tension continue entre le côté primaire de la bobine d'allumage et le pôle positif de l'alimentation en courant indépendante du nombre de tours du moteur.

2. Installation d'allumage électronique selon spécification du brevet 1 marquée de manière que la tension continue se produit au moyen d'un transformateur guidé du côté primaire par un convertisseur de courant continu (8), dont la tension secondaire peut être mise en circuit après redressement entre la bobine et le pôle positif de la batterie.

3. Installation d'allumage électronique selon spécification du brevet 2 marquée de manière que le couplage du redresseur sert de montage en pont avec les redresseurs (6, 7) et que le point du milieu de l'enroulement de la bobine secondaire (5) du transformateur est jointe avec le pôle positif de la tension de l'alimentation:

4. Installation d'allumage électronique selon spécification du brevet, marquée de manière que le convertisseur de courant continu (8) a la fonction de DC-DC convertisseur dont la fréquence naturelle s'élève à 10 kHz approximativement.

5. Installation d'allumage électronique selon spécification du brevet 4 marquée de manière que le point du milieu de l'enroulement de la bobine primaire (17) du transformateur (4) est jointe d'une part avec le pôle négatif de la tension de l'alimentation via la résistance (R) et d'autre part avec le générateur IC (18) au sens d'une régulation d'intensité.
